# EUROPÄISCHE PATENTANMELDUNG

(11) **EP 0 099 457 A2**
(43) Veröffentlichungstag der Anmeldung: **01.02.1984**
(21) Anmeldenummer: 83105156.0
(22) Anmeldetag: 25.05.1983
(51) Int. Cl.: B65D 83/00

(54) **Patrone zum Dosieren einer Paste oder dergleichen**

(30) Priorität: 23.07.1982 DE 3227529
(71) Anmelder: Akzo GmbH, D-5600 Wuppertal-1 (DE)
(72) Erfinder: Junkermann, Franz, D-5168 Nideggen (DE)

(57) **Zusammenfassung**

Patrone zum Dosieren einer Paste oder dergleichen, mit einer Hülse (1), die mindestens überwiegend die Form eines Hohlzylinders hat und eine Bedienungsöffnung sowie eine Austrittsöffnung aufweist, mit einer Stange, einem im hohlzylindrischen Teil der Hülse mittels der Stange axial verschiebbar angeordneten Kolben (10) und einem die Austrittsöffnung verschließenden Stopfen (6), wobei der Stopfen zum Teil innerhalb der Austrittsöffnung dichtend angeordnet ist, dadurch gekennzeichnet, daß die Bedienungsöffnung kraft- und formschlüssig durch eine Kappe (8) verschlossen ist, und die Kappe (8) eine axiale Führungsbohrung (11) für die Stange besitzt. Es ist besonders vorteilhaft, wenn die Führungsbohrung (11) für die Stange mit der Kappe (8) mit einem axial angeordneten Röhrchen verbunden ist, weiches eine über den Umfang verteilte Perforation (12) aufweist.

## Beschreibung

Die Erfindung betrifft eine Patrone zum Dosieren einer Paste oder dergleichen, mit einer Hülse, die mindestens überwiegend die Form eines Hohlzylinders hat und eine Bedienungsöffnung sowie eine Austrittsöffnung aufweist, mit einer Stange, einem im hohlzylindrischen Teil der Hülse mittels der Stange axial verschiebbar angeordneten Kolben und einem die Austrittsöffnung verschließenden Stopfen, wobei der Stopfen zum Teil innerhalb der Austrittsöffnung dichtend angeordnet ist.

Derartige Patronen sind heute in einigen Ausführungsformen im Handel. Die in solchen Patronen enthaltene Paste hat je nach Zusammensetzung oder Temperatur eine Konsistenz, die als zähflüssig bis breiig bezeichnet werden kann. Viele dieser Pasten werden als Härter für Polyester- oder Epoxidharze oder dergleichen verwendet. Es ist deshalb erforderlich, daß diese Paste in möglichst genau dosierten Mengen aus den Patronen abgegeben werden kann. Zu diesem Zweck werden heute in der einfachsten Form in Tuben aus thermoplastischem Material eingefüllte Pasten angeboten. Eine genaue Dosierung ist mit diesen Tuben aber nicht möglich. Außerdem ist die nach der Befüllung der Tuben notwendige Verschweißung des der Austrittsöffnung gegenüberliegenden Teils der Tuben häufig gefährlich, weil sich die Paste im Inneren der Tube beim Verschweißen erwärmt und somit ausdehnt, wodurch ein Platzen der Tuben erfolgen kann. Es gibt aber auch eine Reihe von Härtern, beispielsweise Peroxid-Pasten, bei welchen die thermische Verschweißung der Tubenrückseite feuergefährlich ist.

Deshalb werden seit geraumer Zeit Patronen mit Pasten angeboten, bei welchen mittels eines Kolbens und einer Stange, die in der Regel mitgeliefert wird, die jeweils erforderliche Menge an Paste aus der Austrittsöffnung herausgedrückt werden kann. Die Austrittsöffnung ist in der Regel mit einem Stopfen oder einer Kappe verschlossen. Die Bedienungsseite, das heißt: Die Seite der Patrone, durch welche die Stange in die Patrone eingeführt wird, ist ebenfalls mit einer Kappe oder einem Stopfen verschlossen. Die Kappe oder der Stopfen auf der Bedienungsseite muß jedoch bei den heute bekannten Patronen vor dem Einführen der Stange entfernt werden.

Beim Befüllen der Patronen mit Paste läßt es sich nicht vermeiden, daß aufgrund der gegenüber der Querschnittsabmessungen großen Länge der Patronen Luft eingeschlossen wird. Um beim Dosieren der Pasten zu vermeiden, daß mit der Paste auch Luft austritt und somit eine genaue Dosierung nicht mehr möglich wäre, hat der Kolbenquerschnitt geringere Abmessungen als der Innenquerschnitt der Hülse. Durch den hierdurch gebildeten Spalt zwischen Hülse und Kolben kann die Luft in Richtung der Bedienungsöffnung entweichen. Auf diese Weise kann jedoch nicht vermieden werden, daß beim Verschieben des Kolbens in Richtung der Bedienungsöffnung ein geringer Teil der Paste an der Wandung der Hülse haften bleibt. Die Dosierung wird ebenfalls wieder ungenau.

Bei vielen Pasten muß unter allen Umständen ein Hautkontakt vermieden werden, weil dieser zu Verätzungen, Verbrennungen oder ähnlichem führt. Ein Beispiel ist die bereits oben erwähnte Peroxid-Paste. Da jedoch in den Hülseninnenwänden der oben beschriebenen Patronen Paste anhaftet und die Stange beim Einführen in die Hülse mit dieser Paste in Berührung kommen kann, ist nicht ausgeschlossen, daß die eine solche Patrone bedienende Person mit der Paste beim Herausziehen der Stange in Berührung kommt.

Aufgabe der Erfindung ist es nun, oben beschriebene Nachteile möglichst weitgehend zu verringern und eine Patrone der oben beschriebenen Art zur Verfügung zu stellen, bei welcher die gesamte Paste möglichst abfallfrei dosiert werden kann. Hierbei soll die Gefahr, daß die die Patrone benutzende Person mit der Paste in Berührung kommt, weitgehend vermieden werden.

Erfindungsgemäß wird diese Aufgabe durch eine Patrone der oben beschriebenen Art dadurch gelöst, daß die Bedienungsöffnung der Patrone kraft- und formschlüssig durch eine Kappe verschlossen ist, und die Kappe eine axiale Führungsbohrung für die Stange besitzt. Durch den kraft- und formschlüssigen Verschluß wird vermieden, daß die Kappe abgenommen werden kann. Auf diese Weise ist ein unsach^{g}emäßes Eingreifen in die Patrone ausgeschlossen. Die axiale Führungsbohrung verhindert, daß die einzuführende Stange mit der Innenwand der Hülse in Berührung kommen kann.

Der kraft- und formschlüssige Verschluß zwischen Kappe und Hülse ist auf günstige Weise dadurch gewährleistet, daß die Hülse in der Nähe der Bedienungsöffnung einen sich über den gesamten Umfang des Außenmantels sich erstreckenden Wulst, und die Innnenwand der Kappe eine umlaufende, in etwa dieselbe geometrische Form wie der Wulst aufweisende Nut besitzt, und die Kappe den Hohlzylinder der Hülse von außen kraft- und formschlüssig umfaßt. Eine solche Kappe hat den Vorteil, daß diese nach dem Befüllen der Patrone zwar aufgesteckt, nachträglich jedoch nicht mehr entfernt werden kann.

Um die Führung in der Hülse zu verbessern, ist es zweckmäßig, die der Bedienungsöffnung zugewandte Seite des Kolbens mit einer axialen, in Richtung der Austrittsöffnung verschlossene Führungsbohrung zu versehen.

Es ist günstig, wenn die Führungsbohrung des Kolbens über ein etwa denselben Innenquerschnitt wie die Führungsbohrungen des Kolbens und der Kappe aufweisendes, axial angeordnetes Röhrchen mit der Führungsbohrung der Kappe verbunden ist, wobei das Röhrchen mindestens einen Abschnitt mit einer über den Umfang verteilten Perforation aufweist. Dem Käufer wird dadurch gewährleistet, daß die von ihm erstandene Patrone noch nicht benutzt wurde. Durch die Perforation ist es dann leicht möglich, mit Hilfe der mitgelieferten Stange durch einen kräftigen Stoß den Kolben von der Kappe zu trennen.

Um von außen besser sichtbar zu machen, daß die Patrone noch nicht benutzt ist, kann die Führungsbohrung der Kappe entweder von einer dünnen, mittels der Stange durchstoßbaren Folie oder von einem Plättchen, welches über mehrere Stege mit der Führungsbohrung verbunden ist, verschlossen sein. Um die Stange zum Durchstoßen der Folie oder des Plättchens vor Abrutschen zu sichern, ist es zweckmäßig, die Folie oder das Plättchen innerhalb der Führungsbohrung anzuordnen.

Um eine gleichmäßigere Dosierung zu gewährleisten, ist es vorteilhaft, wenn auf der Seite der Austrittsöffnung der die Patrone bildende Hohlzylinder zur Austrittsöffnung hin in seinem Querschnitt verringert ist.

Hierbei kann der Verlust an Paste dadurch eingeschränkt werden, daß die der Austrittsöffnung zugewandte Seite des Kolbens dieselbe geometrische Form aufweist, wie die Innenwand des Endabschnittes der Hülse zur Austrittsöffnung hin, bei welchem der die Hülse bildende Hohlzylinder zur Austrittsöffnung hin verringert ist.

Es ist günstig, wenn der Kolben mindestens einen, sich über den Umfang des Kolbens sich erstreckenden Dichtring aufweist.

Um jedoch die in der Patrone enthaltende Luft in Richtung der Bedienungsöffnung entweichen lassen zu können, wobei jedoch gleichzeitig ein Anhaften der Paste an der Hülseninnenwand vermieden wird, ist es sehr vorteilhaft, wenn der Kolben mehrere, sich über den Umfang des Kolbens sich erstreckende, an mindestens einer Stelle unterbrochene Dichtringe aufweist, wobei die Unterbrechungsstellen benachbarter Dichtringe versetzt angeordnet sind. Diese Dichtringe können im Falle, daß der Kolben im Spritzgußverfahren aus thermoplastischem Material hergestellt wird, beim Spritzgießen mit angegossen werden.

Die Austrittsöffnung sollte nicht mit einer Kappe verschlossen sein, weil dadurch im Falle überstehender Paste beim Verschließen der Austrittsöffnung der überstehende Teil der Paste nach außen gequetscht wird, wodurch leicht eine Berührung mit der Paste erfolgen kann. Deshalb ist es besonders günstig, wenn der im Austrittsquerschnitt angeordnete Teil des Stopfens in Axialrichtung von außen nach innen zuerst einen zylindrischen oder einen balligen, die Austrittsöffnung dicht verschließenden, und dann einen kegelförmigen Abschnitt aufweist. Der kegelförmige Teil des Stopfens hat zweckmäßigerweise die Form eines Kegelstumpfes.

Es hat sich als Vorteil erwiesen, wenn der aus der Austrittsöffnung herausragende Teil des Stopfens über einen schmalen, flexiblen Streifen o.ä. mit der Hülsenaußenseite verbunden ist. Auf diese Weise kann der Stopfen beim Gebrauch der Patrone nicht abhanden kommen.

Zweckmäßigerweise werden die Patronenteile aus thermoplastischem Material gefertigt. Als thermoplastische Materialien können beispielsweise Polypropylen, Polyäthylen, Polyisobutylen, PVC, Polyamid, Polyester oder Polycarbonate verwendet werden.

Um die Dosierung zu erleichtern, sollte die Hülse aus transparentem Material bestehen. Als transparent im Sinne der vorliegenden Erfindung gelten alle Materialien, welche durchsichtig sind oder zumindest die in der Hülse befindliche Paste nach außen durchscheinen lassen.

Es ist zweckmäßig, hierbei auf den Mantel der Hülse in Axialrichtung mehrere Markierungen anzuordnen. Diese Markierungen können beispielsweise aus senkrecht zur Axialrichtung aufgebrachten Strichen und aus die jeweilige bis zu diesem Strich dosierte Menge angebenden Zahlen und Buchstaben (beispielsweise: - 20 ml) bestehen.

Um das Entweichen der in der Patrone befindlichen Luft sowie das Einströmen der Luft beim Verschieben des Kolbens zu erleichtern, ist es vorteilhaft, wenn die Stange mindestens eine in axialer Richtung verlaufende Nut aufweist.

Die erfindungsgemäße Patrone ist vorzugsweise mit Paste, in für die Erfindung besonders günstiger Weise mit Peroxid-Paste gefüllt.

Die Transparenz des Materials der Hülse wird dadurch vorteilhaft verstärkt, wenn der Paste oder dem Kolben Mattierungsmittel oder Farbstoffe zugesetzt sind.

Die Erfindung wird anhand der nachfolgenden Figuren näher erläutert.

Es zeigen:
Figur 1 einen Querschnitt einer erfindungsgemäßen Patrone
Figur 2 eine Draufsicht einer zur Patrone gehörigen Stange mit dargestelltem Querschnitt.

In Figur 1 ist ein Querschnitt einer erfindungsgemäßen Patrone dargestellt. Die Hülse 1 hat bis auf einen kurzen Abschnitt 2 hohlzylindrische Form. Der Querschnitt der Hülse kann kreisförmig, eliptisch, quadratisch oder rechteckig sein. Der Querschnitt der Hülse 1 ist zur Austrittsöffnung hin über einen kurzen Abschnitt 2 verringert.

In der Austrittsöffnung ist ein Stopfen 6 angeordnet, der zu einem Teil (Abschnitt 3 und 3) innerhalb der Austrittsöffnung zum anderen Teil (Abschnitt 5) außerhalb der Austrittsöffnung angeordnet ist. Der außerhalb der Austrittsseite angeordnete Teil des Stopfens 6 (Abschnitt 5) hat die Form einer Scheibe und ist über einen Streifen 7 mit dem Außenmantel der Hülse 1 verbunden. Der in der Austrittsöffnung angeordnete Teil des Stopfens 6 besitzt von außen nach innen zuerst einen balligen Abschnitt 5 und dann einen kegeligen Abschnitt 3 in Form eines Kegelstumpfes.

Auf der Bedienungsseite der Patrone verschließt eine Kappe 8 die Hülse 1 kraft- und formschlüssig. Die Kappe 8 umschließt hierbei die Hülse 1 von außen. Die Hülse 1 hat an der Bedienungsöffnungsseite einen sich über den Umfang der Hülse 1 sich erstreckenden Wulst 9 und die Kappe 8 in der Innenseite eine umlaufende Nut, die dieselben geometrische Form wie der Wulst 9 besitzt.

Ein Kolben 10 ist im Inneren der Hülse 1 angeordnet. Der Kolben 10 besitzt vier über den Umfang des Kolbens 10 sich erstreckende Dichtringe 13. Diese Dichtringe 13 sind jeweils an einer Stelle auf dem Umfang des Kolbens 10 unterbrochen, wobei die Unterbrechungsstelle benachbarter Dichtringe 13 um jeweils 180° versetzt angeordnet sind (in der Figur nicht dargestellt). Die der Austrittsseite zugewandte Seite des Kolbens 10 hat dieselbe geometrische Form wie der kurze Abschnitt 2 der Austrittsöffnung.

Der Kolben 10 besitzt in Richtung der Bedienungsöffnung eine axiale Führungsbohrung ll', welche in der dargestellten Weise bi_{£} zur Führungsbohrung 11 der Kappe 8 verlängert ist und mit dieser verbunden ist. Diese Verbindung kann auch durch ein axial angeordnetes Röhrchen geschehen. An einer Stelle der beiden Führungsbohrungen 11 und 11' ist eine auf dem Umfang angebrachte Perforation 12 angebracht.

In Figur 2 ist eine Stange 14 dargestellt, welche einen kreuzförmigen Querschnitt gemäß 15 aufweist. Zur besseren Bedienbarkeit ist die Stange 14 am einen Ende 16 linsenförmig abgestumpft.

Die Patrone ist in handelsüblicher Form mit einer Paste, beispielsweise mit Peroxid-Paste gefüllt. Sollte nach der Dosierung Paste auf der Austrittsseite überstehen, kann diese mit dem kegeligen Abschnitt 3 des Stopfens 6 wieder in die Hülse hineingedrückt werden. Die Scheibe 6 des Stopfens 6 hat größere Abmessungen als der Außenmantel der Austrittsöffnung, wodurch zusätzlich sichergestellt ist, daß der Benutzer der Patrone nicht mit der Paste in Berührung kommen kann.

Der kreuzförmige Querschnitt 15 der Stange 14 gewährleistet, daß infolge der vier vorhandenen, axial verlaufenden Nuten die über den Kolben austretende Luft entweichen, und die durch die Weiterbewegung des Kolbens 10 erforderlich werdende Luftmenge in die Hülse 1 einströmen kann.

Bei Inbetriebnahme der Patrone wird die Stange 14 in die Führungsbohrung 11 eingeführt, wobei durch einen kräftigen, kurzen Stoß der Kolben 10 an der Befestigungsstelle von der Kappe 8 gelöst wird. Durch nicht dargestellte Markierungen auf der Hülse 1 kann dann die Paste in hinreichender Genauigkeit dosiert werden. Hierzu ist die Patrone aus durchscheinendem PVC hergestellt und die Paste vor dem Einfüllen mit einem Farbstoff vermischt worden.

## Patentansprüche

1. Patrone zum Dosieren einer Paste oder dergleichen, mit einer Hülse, die mindestens überwiegend die Form eines. Hohlzylinders hat und eine Bedienungsöffnung sowie eine Austrittsöffnung aufweist, mit einer Stange, einem im hohlzylindrischen Teil der Hülse mittels der Stange axial verschiebbar angeordneten Kolben und einem die Austrittsöffnung verschließenden Stopfen, wobei der Stopfen zum Teil innerhalb der Austrittsöffnung dichtend angeordnet ist, dadurch gekennzeichnet, daß die Bedienungsöffnung kraft- und formschlüssig durch eine Kappe (8) verschlossen ist, und die Kappe eine axiale Führungsbohrung (11) für die Stange (14) besitzt.

2. Patrone nach Anspruch 1, dadurch gekennzeichnet, daß die Hülse (1) in der Nähe der Bedienungsöffnung einen sich über den gesamten Umfang des Außenmantels sich erstreckenden Wulst (9) und die Innenwand der Kappe (8) eine umlaufende, in etwa dieselbe geometrische Form wie der Wulst (9) aufweisende Nut besitzt, und die Kappe den Hohlzylinder der Hülse (1) von außen kraft- und formschlüssig umfaßt.

3. Patrone nach Anspruch 1 oder 2, dadurch gekennzeichnet, daß die der Bedienungsöffnung zugewandte Seite des Kolbens (10) eine axiale, in Richtung der Austrittsöffnung verschlossene Führungsbohrung (11') für die Stange aufweist.

4. Patrone nach Anspruch 3, dadurch gekennzeichnet, daß die Führungsbohrung (11') des Kolbens (10) über ein etwa denselben Innenquerschnitt wie die Führungsbohrungen des Kolbens (10) und der Kappe (8) aufweisendes, axial angeordnetes Röhrchen mit der Führungsbohrung (11) der Kappe (8) verbunden ist, wobei das Röhrchen mindestens einen Abschnitt mit einer über den Umfang verteilten Perforation (12) aufweist.

5. Patrone nach einem der Ansprüche 1 bis 4, dadurch gekennzeichnet, daß die Führungsbohrung (11) der Kappe (8) von einer dünnen, mittels der Stange durchstoßbaren Folie verschlossen ist.

6. Patrone nach einem der Ansprüche 1 bis 4, dadurch gekennzeichnet, daß die Führungsbohrung (11) von einem Plättchen, welches über mehrere Stege mit der Führungsbohrungswand verbunden ist, verschlossen ist.

7. Patrone nach einem der Ansprüche 1 bis 6, dadurch gekennzeichnet, daß auf der Seite der Austrittsöffnung der die Hülse bildende Hohlzylinder zur Austrittsöffnung hin in seinem Querschnitt verringert ist.

8. Patrone nach Anspruch 7,.dadurch gekennzeichnet, daß die der Austrittsöffnung zugewandte Seite des Kolbens (10) dieselbe geometrische Form aufweist wie die Innenwand des Endabschnittes der Hülse zur Austrittsöffnung hin, bei welchem der die Hülse bildende Hohlzylinder zur Austrittsöffnung hin verringert ist.

9. Patrone nach einem der Ansprüche 1 bis 8, dadurch gekennzeichnet, daß der Kolben (10) mindestens einen, sich über den Umfang des Kolbens (10) sich erstreckenden Dichtring (13) aufweist.

10. Patrone nach einem der Ansprüche 1 bis 9, dadurch gekennzeichnet, daß der Kolben (10) mehrere, sich über den Umfang des Kolbens sich erstreckende, an mindestens einer Stelle unterbrochene Dichtringe (13) aufweist, wobei die Unterbrechungsstellen benachbarter Dichtringe (13) versetzt angeordnet sind.

11. Patrone nach einem der Ansprüche 1 bis 10, dadurch gekennzeichnet, daß der im Austrittsquerschnitt angeordnete Teil des Stopfens (6) in Axialrichtung von außen nach innen zuerst einen zylindrischen, die Austrittsöffnung dicht verschließenden, und dann einen kegelförmigen Abschnitt aufweist.

12. Patrone nach einem der Ansprüche 1 bis 10, dadurch gekennzeichnet, daß der im Austrittsquerschnitt angeordnete Teil des Stopfens (6) in Axialrichtung von außen nach innen zuerst einen balligen, die Austrittsöffnung nicht verschließenden und dann einen kegelförmigen Abschnitt aufweist.

13. Patrone nach einem der Ansprüche 1 bis 12, dadurch gekennzeichnet, daß der aus der Austrittsöffnung herausragende Teil (5) des Stopfens (6) über einen schmalen flexiblen Streifen o.ä.(7) mit der Hülsenaußenseite verbunden ist.

14. Patrone nach einem der Ansprüche 1 bis 13, dadurch gekennzeichnet, daß die Patrone aus thermoplastischem Material besteht.

15. Patrone nach einem der Ansprüche 1 bis 14, dadurch gekennzeichnet, daß die Hülse aus einem transparenten Material besteht.

16. Patrone nach einem der Ansprüche 1 bis 15, dadurch gekennzeichnet, daß auf dem Mantel der Hülse in Axialrichtung mehrere Markierungen angeordnet sind.

17. Patrone nach einem der Ansprüche 1 bis 16, dadurch gekennzeichnet, daß die Stange mindestens eine in axialer Richtung verlaufende Nut aufweist.

18. Patrone nach einem der Ansprüche 1 bis 17, welche mit Paste gefüllt ist.

19. Patrone nach einem der Ansprüche 1 bis 18, welche mit Peroxid-Paste gefüllt ist.

20. Patrone nach Anspruch 18 oder 19, dadurch gekennzeichnet, daß dem Kolben und/oder der Paste Mattierungsmittel oder Farbstoffe zugesetzt sind.
